# FASCICULE DE BREVET EUROPEEN

(11) **EP 3 307 223 B1**
(45) Date de publication et mention de la délivrance du brevet: **26.04.2023**
(21) Numéro de dépôt: 16730756.0
(22) Date de dépôt: 08.06.2016
(51) Int. Cl.: A61G 7/10

(54) **DISPOSITIF DE TRANSFERT POUR HANDICAPÉS MOTEURS, NOTAMMENT VOYAGEURS, UTILISATIONS ET PROCÉDÉS DE MISE EN OEUVRE ET ÉLÉMENTS DE CE DISPOSITIF**
TRANSFERVORRICHTUNG FÜR PERSONEN MIT MOTORISCHEN BEHINDERUNGEN, INSBESONDERE PASSAGIERE, VERWENDUNG DER VORRICHTUNG, VERFAHREN ZUR IMPLEMENTIERUNG DER VORRICHTUNG UND KOMPONENTEN DER VORRICHTUNG
TRANSFER DEVICE FOR PEOPLE WITH MOTOR DISABILITIES, IN PARTICULAR PASSENGERS, USES OF THE DEVICE, METHODS FOR IMPLEMENTING THE DEVICE, AND COMPONENTS OF THE DEVICE

(30) Priorité: 09.06.2015 FR 1501192
(43) Date de publication de la demande: 18.04.2018
(73) Titulaire: Bertrand, Claude, 83460 Taradeau (FR); Peillex, Pierre, 83550 Vidauban (FR); Bernasconi, Jean, 92600 Asnières (FR)
(72) Inventeur: Bertrand, Claude, 83460 Taradeau (FR); Peillex, Pierre, 83550 Vidauban (FR); Bernasconi, Jean, 92600 Asnières (FR)
(74) Mandataire: Lavoix
(86) Numéro de dépôt international: PCT/EP2016/063024
(87) Numéro de publication internationale: WO 2016/198447

(56) Documents cités:
- WO-A2-2012/001423

## Description

La présente invention a trait à un dispositif de transfert pour handicapé moteur, notamment voyageur, par exemple voyageur aérien dans un aéroport et, le cas échéant, dans l'avion.

Elle a aussi trait à des éléments de ce dispositif, notamment une assise de transfert.

Elle a également trait à des utilisations de ce dispositif et des procédés de mise en oeuvre de ce dispositif.

Le transfert des voyageurs aériens handicapés moteur, ou personnes ayant de grandes difficultés à se déplacer, présente de nombreuses difficultés. Des difficultés similaires se présentent pour les voyageurs terrestres, notamment en chemin de fer, et, d'une façon générale pour les handicapés moteurs qui doivent être transférés entre des, sièges, véhicules, lits, fables etc.

Le plus souvent cette manipulation nécessite la présence de deux assistants et demande beaucoup de temps.

On a déjà proposé divers appareils de levage pour aider à ces transferts, mais ces appareils sont lourds, compliqués et encombrants, et n'ont pas trouvé d'utilisation réelle dans la pratique.

On a également proposé de prévoir un transfert entre deux parties fixes et une assise mobile portant des roues roulant sur des rails ou guides, qui assurent le guidage et le support, les parties fixes étant mises en alignement pour que leurs rails ou guides respectifs soient alignés avec précision. De tels dispositifs sont décrits dans les documents suivants :
WO 2012/001423, US2006236449, US2008052814, WO2007041202, JP200132140, GB2092077.

De tels dispositifs sont décrits dans les documents suivants :Ces dispositifs sont cependant lourds et demandent une grande précision d'alignement, et sont facilement soumis à des blocages.

La présente invention se propose de remédier à ces inconvénients et notamment de diminuer la fatigue du passager handicapé moteur, d'alléger la charge des assistants, et d'accélérer le transfert du passager, par exemple dans un véhicule de transport notamment tel qu'avion ou train. Elle se propose également de faciliter le transfert de personnes handicapées ou n'étant pas en état de se mouvoir, entre véhicules et/ou sièges et/ou supports pour ces personnes.

Par handicapé moteur, au sens de la présent invention, on entend les personnes à mobilité inexistante ou réduite, et déplaçables, ou capables de se déplace dans un véhicule individuel pour handicapés. Il s'agit par exemple de personnes paraplégiques, ou ayant perdu l'usage des jambes, ou ne pouvant marcher que difficilement, par exemple des personnes souffrant d'obésité. On inclut également, dans ce terme, les personnes à mobilité normale ou peu altérée, mais qui se fatiguent ou s'essoufflent très vite. On entend également des personnes malades ou sous anesthésie.

Par véhicule individuel pour handicapé moteur, au sens de la présente invention, on entend notamment les fauteuils roulants, automoteurs ou non, scooters pour handicapés et tricycles, pilotés ou non par le handicapé lui-même.

L'invention a pour objet un dispositif de transfert pour handicapés moteur, selon la revendication 1, et son utilisation selon la revendication 14. Ledit dispositif comprend un ensemble d'assise transférable pour handicapé moteur, par exemple voyageur handicapé moteur passager d'un véhicule de transport, tel que notamment un aéronef ou un train, comprenant :
au moins une partie supérieure, ou assise proprement dite, mobile transférable, éventuellement rembourrée, horizontalement mobile, sur laquelle s'assoit l'utilisateur, présentant un bord antérieur, un bord postérieur et deux bords latéraux,
au moins deux parties inférieures fixes, fixables respectivement sur les sièges ou supports entre lesquels le transfert doit être assuré, par exemple sur un siège de voyageur d'un véhicule de transport, par exemple un aéronef ou un train, et/ou sur un fauteuil roulant indétectable par des moyens de détection de sécurité, par exemple un fauteuil roulant amagnétique, et/ou sur un siège de véhicule individuel de passager handicapé dédié au transport entre l'intérieur et l'extérieur d'un véhicule de transport, lesdites parties inférieures présentant chacune un bord antérieur, un bord postérieur et deux bords latéraux, et comprenant, sur leur face supérieure, des moyens ou éléments de guidage pour guider le déplacement de la partie supérieure sur elles, essentiellement dans une direction sensiblement perpendiculaire auxdits bords latéraux, et donc au plan sagittal du voyageur assis sur ladite partie supérieure transférable, lesdits moyens de guidage coopérant avec des moyens ou éléments de guidage complémentaires présentés par la face inférieure de ladite partie supérieure, lesdits moyens de guidage autorisant un jeu, aussi bien en direction verticale qu'en direction transversale, , l'une des parties, présentant des moyens de roulement supportant le poids de l'assise, répartis sur sa surface à l'extérieur des moyens de guidage par exemple tels que des billes ou des rouleaux, permettant le roulement horizontal de l'assise par rapport à la dite partie inférieure.

De façon avantageuse, ces moyens de roulement sont répartis sur une grande partie de la surface de la partie qui les porte.

Il en résulte que lorsque les parties sont en position horizontale, ou peu inclinées, le guide formé par les moyens de guidage ne sont que peu ou pas sollicités par le poids de l'utilisateur.

De préférence ces moyens de roulement sont présentés par la partie supérieure, et regardent vers le bas, les paries inférieures présentant de simples surfaces de roulement sur lesquelles roulent lesdits moyens de roulement, le soulèvement de la partie supérieure par rapport à la parties inférieure étant empêché, par exemple, parle guide formé par les moyens de guidage.

Dans une forme de réalisation préférée, les moyens de roulement comprennent une pluralité de billes réparties soit sur la partie inférieure, et regardant alors vers le haut, ou en variante sous la partie supérieure mobile, et regardant alors vers le bas.

De préférence, le guide comporte au moins un, et de préférence deux ensembles de glissière et de coulisseau, comprenant de préférence des moyens de roulement, par exemple des galets sollicités latéralement lorsque la limite du jeu latéral est atteinte. De préférence ces moyens de roulement sont des galets d'axe vertical, et donc horizontaux.

Lesdites parties inférieures comprennent, optionnellement mais de préférence, des moyens respectivement complémentaires d'alignement et de centrage disposés sur au moins un de leurs bords latéraux assurant sensiblement un alignement de leurs guides lorsque leurs bords latéraux sont disposés sensiblement côte à côte, permettant alors un déplacement latéral de ladite partie supérieure entre lesdites parties inférieures.

Par véhicule de transport on entend, au sens de la présente invention, un véhicule de transport de passagers, tels qu'aéronef ou wagon de train, par exemple.

Par partie inférieure au sens de la présente invention, on entend une plaque fixée ou fixable sur un véhicule individuel de personne handicapée, ou sur un siège de véhicule de transport et sur laquelle peut se déplacer, glisser ou rouler la plaque supérieure, de façon guidée.

Par partie supérieure on entend une partie, pièce ou plaque sur laquelle peut s'asseoir un passager handicapé moteur.

Parmi les sièges ou supports peuvent également figurer notamment les sièges de voitures ou taxis, les sièges fixes, par exemple, de restaurant ou salles de spectacles, les sièges d'une habitation, les sièges de dispositifs d'élévation de handicapés entre étages, les sièges et brancards pour patients, les tables d'examen ou d'intervention chirurgicale ou médicale, les lits pour handicapés ou patients.

De façon particulièrement préférée, la partie supérieure mobile, sur laquelle le passager est assis, comporte des moyens d'immobilisation relâchables, de préférence par encliquetage, coopérant avec la partie inférieure, qui la supporte, pour immobiliser ladite partie supérieure sur la partie inférieure dans la position finale où l'utilisateur doit être assis. Ces moyens peuvent, par exemple comporter des crochets, reliefs, tiges ou billes d'encliquetage, libérables par l'utilisateur ou un assistant. Par exemple la partie supérieure mobile peut, comporter une tige verticale au niveau d'un coin postérieur, repoussée vers le bas par un ressort, et dont l'extrémité inférieure est susceptible de pénétrer dans un trou ou une encoche de la face supérieure de la partie inférieure sous-jacente, lorsque les deux parties sont superposées en position requise, cette tige pouvant être libérée manuellement, en étant tirée vers le haut à l'encontre du ressort, de préférence manuellement.

Les moyens de guidage peuvent comprendre, par exemple, des rails ou guides, par exemple à section en queue d'aronde ou en C, par exemple des tubes fendus, avec des coulisseaux complémentaires pour limiter le soulèvement de la partie supérieur d'assise.

Ainsi on prévoit, entre les moyens de guidage de la partie supérieure et les moyens de guidage complémentaires de la partie inférieure, un jeu dans le plan vertical et/ ou dans le plan horizontal, le déplacement entre parties supérieure et inférieure ne pouvant se faire, cependant, qu'essentiellement dans une direction sensiblement perpendiculaire aux bords latéraux. De préférence le jeu vertical n'excède pas sensiblement 2 cm, et le jeu horizontal 1 à 2 cm. On peut ainsi faire transférer la partie supérieure d'assise entre deux parties inférieures mises bout à bout mais encore inclinés l'une par rapport à l'autre d'un angle dans les plans vertical ou horizontal.

Les moyens ou reliefs respectivement complémentaires d'alignement et de centrage des parties inférieures fixes disposés sur au moins un de leurs bords latéraux, peuvent présenter des formes respectivement complémentaires permettant à leurs bords de se disposer dans une position sensiblement précise lorsqu'ils sont amenés en positions adjacentes.

Dans une première forme de réalisation particulière, ces moyens respectivement complémentaires d'alignement et de centrage peuvent comprendre, sur au moins un de leurs bords latéraux, un ou des prolongements males, respectivement des renfoncements femelles, par exemple rectangulaires, triangulaires, trapézoïdaux ou courbes déterminant un alignement précis des parties inférieures adjacentes amenées l'une contre l'autre dans leur plan. Dans cette fore de réalisation on préfère que ces prolongements et renfoncements présentent des formes complémentaires autobloquantes.

Dans une deuxième forme de réalisation, ces moyens peuvent comprendre une ou plusieurs tiges, de préférence, coulissantes pour être escamotées horizontalement dans la partie qui les présente, et qui peuvent pénétrer dans des passages allongés de section complémentaire s'étendant horizontalement dans l'autre partie lorsque lesdites parties sont amenées côte à côte. De préférence le débouché du passage et ou l'extrémité de la tige sont chanfreinées ou autrement inclinées pour faciliter leur centrage. Par exemple la tige peu se terminer, à son extrémité libre, par une boule ou sphère alors que le passage allongé correspondant de l'autre partie s'élargit de façon conique vers son ouverture.

Dans une troisième forme de réalisation ces moyens comportent des surfaces biseautées ou inclinées complémentaires portées respectivement par les bords adjacents desdites parties inférieures, et provoquant un déplacement horizontal relatif entre les parties inférieures adjacentes, lorsqu'elles viennent en contact par mouvement à composante verticale, jusqu'à l'obtention d'un alignement précis des moyens de guidage d'assise des parties.

Ces surfaces peuvent être en forme de rampes. Par exemple, les parties inférieures portent respectivement des pièces ou zones en forme de pyramide ou dièdre à quatre pans male, respectivement femelle, agencées pour s'interpénétrer jusqu'à butée complète lors du mouvement vertical entre elles. Afin d'assurer un centrage parfait, les surfaces inclinées ou biseautées peuvent s'étendre dans plusieurs directions. Par exemple elles peuvent être sous forme de pyramides ou de toitures inclinées à quatre pans qui s'emboîtent.

Ainsi lorsqu'une partie inférieure est posée ou soulevée au contact de l'autre, cette interpénétration assure à la fois l'alignement des parties au bon niveau.

Dans les différentes formes de réalisation, les parties inférieures peuvent, en plus, présenter, sur leurs bords, des rebords plans horizontaux susceptibles de venir se superposer lors de la mise côte à côte des parties pour déterminer l'alignement des côtés à un même niveau vertical.

Dans une forme de réalisation particulière, les moyens respectivement complémentaires d'alignement et de centrage des parties inférieures fixes, peuvent être de simples guides susceptibles d'être alignés lorsque les deux parties inférieures concernées sont positionnées bord à bord, sensiblement au même niveau, la partie supérieure mobile, sur laquelle peut être assis le passager, présentant un moyen de guidage complémentaire, par exemple un coulisseau allongé, les extrémités des guides et/ou du coulisseau étant préférentiellement évasées ou effilées pour faciliter l'entrée dudit moyen de guidage complémentaire dans le guide.

On préfère que les moyens de fixation sur les véhicules ou fauteuils roulants, tels que fauteuil amagnétique ou fauteuil dédié, par exemple fauteuil roulant d'aéroport destiné à introduire le passager dans l'avion, présentent des moyens de fixation rapide sur ces véhicules, par exemple des sangles ou des ventouses, ou encore des bandes autoadhésives complémentaires, du type Velcro bien connu .

De préférence, l'une au moins desdites parties inférieures présente des moyens de fixation rapide sur un siège de véhicule de transport, par exemple un aéronef, et de préférence réversible, par exemple une ou plusieurs sangles installées à demeure ou des passages, encoches ou dépressions permettant le passage de sangles. Ces sangles peuvent être avantageusement être fixées, de préférence à demeure, sous la face inférieure de la partie inférieure. De façon particulièrement préférée, on peut utiliser des bandes ou rubans autoadhésifs, du genre bandes Velcro, et notamment, pour des sièges de véhicules recouverts d'un tissu ou textile, des bandes autoadhésives sur tissu, faciles à trouver dans le commerce.

De préférence l'une au moins de ces parties inférieures est totalement amagnétique, la partie mobile supérieure d'assise l'étant alors aussi, et plus préférentiellement toutes les parties supérieures et inférieures peuvent être amagnétiques.

De façon particulièrement préférée, les parties inférieures peuvent comporter des moyens de fixation libérables, par exemple des bandes adhésives, genre Velcro, ou des cliquets, permettant de relier entre elles deux parties inférieures mises bout à bout. On peut prévoir que ces moyens de fixation ne puissent se mettre en oeuvre que lorsque les deux parties sont amenées bord à bord en position sensiblement alignées. Mais, de façon particulièrement préférée, cette liaison peut être simplement assurée par des moyens de centrage complémentaires autobloquants.

D'une façon générale on préfère que l'épaisseur totale des moyens d'assise, à savoir plaque supérieure et base, avec les moyens de roulement et de guidage, soit faible, par exemple inférieure ou égale à 7 cm, voire 5 cm, ces moyens présentant une face inférieur plane facile à poser et fixer sur le véhicule tel que fauteuil indétectable ou fauteuil dédié, et en option, sur un siège d'avion.

Les véhicules tels que les fauteuils roulants amagnétiques et les fauteuils roulants dédiés d'aéroport ou de gare de train présentent usuellement une hauteur de siège normalisée, identique à la hauteur du siège d'avion ou de train. IL n'est donc pas, en général, nécessaire de régler les niveaux verticaux des plaques inférieures posées ou fixées sur les sièges, lors du transfert de la partie supérieure d'assise entre lesdites parties inférieures. Cependant, dans certains cas, les sièges de véhicule de transport, train ou aéronef, lorsqu'ils sont rembourrés, peuvent s'affaisser à un niveau inférieur lorsqu'ils sont occupés, surtout par un passager handicapé en surpoids important.

L'ensemble selon l'invention peut alors comporter au moins un moyen de levage de faible épaisseur, par exemple un cric plat, de préférence actionnable manuellement, soit par le passager, soit par un assistant, inséré entre le siège proprement dit et la partie inférieure concernée. Ce moyen de levage peut être solidaire en permanence de cette partie inférieure, mais, de préférence, il peut être séparable et simplement fixable sous la partie inférieure.

Le cas échéant, l'ensemble selon l'invention peut comporter un élément de rehausse, de hauteur déterminée, que l'on peut insérer sous la partie inférieure fixée sur le véhicule tel que fauteuil roulant, pour se trouver à la même hauteur que la partie inférieure munie de son moyen de levage et posée sur le fauteuil rembourré de véhicule de transport avant que ce dernier ne s'affaisse sous l'arrivée du passager.

En variante l'ensemble selon l'invention peut comporter un ou plusieurs rampes destinées à être posées sur le sol, par exemple le plancher du couloir d'un véhicule de transport, et/ou d'un local, par exemple gare ou aéroport, pour amener un véhicule , notamment un fauteuil amagnétique ou un fauteuil dédié à la bonne hauteur pour l'alignement des parties inférieures concernées. On peut ainsi, par exemple, amener au même niveau horizontal une partie inférieure munie d'un moyen de levage sous-jacent posé sur un siège d'avion et la partie inférieure fixée sur le fauteuil dédié.

De préférence, la largeur d'une au moins des parties inférieures, fixable sur un siège de véhicule de transport, par exemple un siège d'avion, est sensiblement égale à la largeur de ce siège. On peut ainsi mettre bout à bout deux, trois, ou davantage de parties inférieures sur des sièges d'une rangée, permettant de transférer le passager, sur sa partie d'assise supérieure mobile, depuis le siège juxtaposé à un fauteuil dédié, jusque sur un siège éloigné, par exemple à côté d'un hublot.

La partie supérieure d'assise peut comporter un dossier et/ou au moins un accoudoir et/ou un repose-pied. De préférence ces éléments sont facilement montables et démontables, pour pouvoir être stockés dans un conteneur de faible taille. Les parties supérieures et inférieures sont facilement superposables pour pouvoir être stockées en quantités importantes, sous forme de piles distinctes, selon leurs dimensions.

Dans une forme de réalisation particulière, adaptée notamment au transfert de patients entre brancards et tables médicales, par exemple, le dispositif selon l'invention peut comporter au moins un ensemble de parties supérieures et au moins deux ensembles de parties inférieures incluant une pluralité de parties supérieures assemblées entre elles pour être transférée entre des assemblages de parties inférieures.

De préférence les parties d'au moins un assemblage sont reliées entre elles, en leurs bords antérieurs et/ou postérieurs, par des articulations, de préférences blocables selon des positions angulaires souhaitées.

D'autres avantages et caractéristiques de l'invention apparaîtront à la lecture de la description suivante, faite à titre d'exemple non limitatif, et se référant au dessin annexé, dans lequel :
la Figure 1 représente une vue en perspective d'une partie supérieure et d'une partie inférieure d'un ensemble selon l'invention,
la Figure 2 représente une vue de profil de ces parties, en position séparée
la Figure 3 représente une vue similaire à la Figure 2, à l'état assemblé,
la Figure 4 représente une vue en élévation de ces parties, en position séparée,
la Figure 5 représente une vue en élévation de ces parties, à l'état assemblé,
les Figures 6 et 7 représentent des vues en perspective d'une partie inférieure d'un ensemble selon l'invention, avec des moyens de centrages différents,
la Figure 8 représente une vue schématique, en perspective, d'un ensemble de parties inférieures lors d'un transfert dans un véhicule de transport,
les Figures 9 et 10 représentent vue en élévation d'une partie inférieure avec un moyen de levage, en positions basse et haute,
la Figure 11 représente une vue schématique de dessus d'un dispositif selon l'invention pour le transfert entre une voiture et un véhicule individuel,
la Figure 12 représente une vue en élévation d'une partie inférieure destinée à un assemblage de parties inférieures,
la Figure 13 représente la partie inférieure selon la Figure 12, avec des articulations en place,
la Figure 14 représente une vue schématique en élévation d'un véhicule pouvant faire office de brancard,
les Figures 15 et 16 représentent des vues schématiques d'un transfert entre le brancard et une table,
la Figure 17 représente une vue en perspective des bords latéraux de deux plaques inférieures munies de moyens d'auto-alignement et d'auto-centrage par déplacement vertical entre elles,
la Figure 18 représente en coupe de ces bords latéraux.

On se réfère à la Figure 1.

L'ensemble selon l'invention comporte une partie supérieure d'assise 1, mobile, et une partie inférieure d'assise 2. La partie supérieure 1, en forme de plaque, peut présenter un rembourrage (non représenté) pour le confort du passager handicapé moteur assis sur elle. La partie supérieure peut, optionnellement, présenter, à chaque coin, un trou (non représenté), dans lequel peuvent être insérés des montants de pièces telles que dossier, accoudoir et repose-pieds (non représentés). Sous sa surface inférieure elle présente deux coulisseaux parallèles 4 s'étendant entre les bords latéraux de l'assise. Comme on le voit sur les Figures 2 et 3, la section des coulisseaux 4 présente une base supérieure 3 fixée sous la plaque 1, une âme verticale 5 et un rebord en cornière 6. Comme on le voit sur les Figures 4 et 5, les extrémités des profils de coulisseau 4 peuvent être biseautées, pour faciliter l'entrée des coulisseaux 4 dans les glissières 13.

L'assise 1 représentée présente une forme sensiblement carrée ou rectangulaire, mais on comprend qu'elle pourrait avoir d'autres formes, par exemple circulaire ou ovale.

En se référant aux Figure 2 à 5, on voit que la plaque 1 présente, à sa face inférieure, quatre rangées de six billes de roulement 7. On voit , sur ces Figures, que ces billes sont montées et retenues librement rotatives dans des boîtiers correspondants 8, dont elles dépassent en partie vers le bas, ces boitiers étant insérés et bloqués dans des logements cylindriques verticaux 9 de la partie 1. De tels boîtiers avec bille sont disponibles dans le commerce, y compris en matériaux amagnétiques.

En se référant à la Figure 1 on voit que la partie inférieure 2 présente une base plane 10 surmontées de trois éléments parallèles, à savoir un élément central 11 et deux éléments extérieurs 12, délimitant entre eux deux canaux 13 formant deux glissières parallèles aux coulisseaux 4. Les éléments 12 présentent, sur leurs côtés internes, des profils en Z, 14, dont la branche horizontale supérieure 15 empiète partiellement sur le canal 13 pour empêcher une extraction par le haut des profils 4, une fois insérés dans les canaux de glissière 13. La branche horizontale inférieure 16 est appliquée contre la plaque de base 10. Les dimensions respectives de ces pièces sont telles que la plaque de partie supérieure 1 peut être soulevée légèrement, par exemple selon un jeu de 2 cm, avant que les branches inférieures 6 des profils de coulisseau 4 ne viennent buter contre les faces inférieures des branches horizontales supérieures 15 des profils 14. Dans des logements pratiqués dans les deux côtés de la plaque 11, on a monté des galets plats horizontaux 17 rotatifs sur des axes verticaux 18, à savoir cinq galets 17 dans autant de logements pour chaque côté d'élément 11. Un jeu horizontal est également possible entre les positions de plaque dans lesquels les galets 17 viennent respectivement en contact avec les âmes verticales respectives 5 des coulisseaux 4, ce jeu étant, de préférence limité à 1 cm. Les extrémités inférieures des axes 18 sont fixées dans la plaque de base 10, et les extrémités supérieures dans les parties d'élément 11, qui forment les cloisons supérieures des logements de plaque.

Lorsque les parties inférieures et supérieures de l'ensemble sont inclinées, par exemple lorsque le bord antérieur est à un niveau supérieur à celui du bord arrière, ce qui est le cas quand l'assise d'un siège est inclinée vers l'arrière, les galets 17 de la rangée de galets la plus basse viennent s'appliquer contre le profil 4 correspondants, limitant ainsi le déplacement dans le plan sagittal. En variante les galets horizontaux peuvent être montés dans la partie supérieure 1, par exemple en étant montés sur les bords 6 des coulisseaux 4, pour pouvoir rouler, avec le jeu horizontal éventuel souhaité, contre les âmes verticales des profils 14.

On comprend que, lorsque les parties inférieures et supérieures sont sensiblement horizontales, tout le poids de l'utilisateur handicapé disposé sur la partie supérieure est reprise par les billes 7, les organes de guidage n'étant soumis à aucune sollicitation notable. De plus, si les billes 7 sont réparties sur une grande partie de la surface de la plaque, le poids se répartissant sur toutes les billes, chaque bille est relativement peu sollicitée.

Dans le cas où les parties sont inclinées, un côté latéral étant plus bas que l'autre, les galets 17 de l'un des guides se trouvent appliqués contre l'âme du coulisseau 4 correspondant, de sorte que les galets et le coulisseau sont soumis à une certaine force due au poids de l'utilisateur, mais une autre partie du poids reste supportée par les billes 7, la répartition de ces forces dépendant de l'angle d'inclinaison, les galets 17 étant peu sollicités quand cet angle est faible, par exemple quand le plaque inférieur supportant l'assise, est fixée sur un siège légèrement incliné, par exemple dans un train.

De préférence les divers constituants des parties 1 et 2 sont réalisés en matériaux amagnétiques rigides, notamment en carbone. Par exemple la plaque formant la partie supérieure 1 et la plaque de base 10 peuvent être des plaques en polyester, et les éléments 11 et 12 découpées à partir de plaques composites polyester-bois-polyester. Les coulisseaux 4 et profils 14 peuvent être métalliques, ou en matière plastique, les axes des galets étant métalliques ou en carbone.

Selon les formes que l'on veut donner aux parties inférieures 2 la plaque 10 peut déborder sur les deux cotés latéraux, sur l'un des bords avec un retrait sur l'autre bord, ou être en retrait aux deux bords, ou sur l'un des bords, l'autre étant au droit des éléments supérieurs. Ces débordements 19 ou retraits 20 peuvent assurer la mise au même niveau vertical de deux parties inférieures 2, en venant se superposer lorsque ces parties sont mises bout à bout.

Sur la face des débordements 19 regardant vers le haut, on colle un ou deux courts tronçons de ruban autoadhésif (non représentés), du type Velcro, et on fait de même sur la face regardant vers le bas, des retraits 20, de façon que, lorsque deux parties 2 sont mises bout à bout, avec superposition de leur débordement et retrait 19, 20, cette superposition provoque l'adhésion entre elles de ces bandes, et solidarise lesdites parties 2 entre elles contre toute tentative de séparation en direction horizontale. Pour sépares las parties 2, il suffira de soulever la partie 2 présentant e retrait 20 concerné, d'avec la partie 2 adjacente, ce qui désolidarise leurs bandes respectives, comme cela est connu pour ce type de bande.

Les moyens d'immobilisation de la partie supérieure 1 sur la partie inférieure 1 présentent un bouton 27 émergent de la plaque formant la partie supérieure en deux coins diagonalement opposés, et un trou 28, pratiqués en regard sur la plaque inférieure 2, de sorte qu'en position d'alignement une tige (non représentée) sollicité vers le bas par un ressort, vienne s'enfoncer dans le trou correspondant, cette tige étant fixée à son extrémité supérieure au bouton 27, de sorte qu'en tirant le bouton vers le haut on libère la tige. Un deuxième trou 28 diagonalement opposé dans la surface supérieure de la partie 2 permet l'immobilisation de la partie 1, quand la partie 2 est tournée de 180°.

Afin d'assurer le centrage de deux parties inférieures mises bout à pout les bords latéraux des parties inférieures 2 peuvent comporter, de préférence sur l'élément central 11, des prolongements males 21, respectivement des renfoncements femelles 22, assurant ainsi un alignement des glissières 15 des deux parties, l'alignement en hauteur étant sécurisé par la superposition des prolongements 19 et retraits 20.

Ces prolongements 21 et renfoncements 22 peuvent avoir des formes complémentaires diverses, des lors qu'elles permettent une imbrication assurant l'alignement centré de deux parties inférieures consécutives. De préférence, ils présentent des formes sensiblement rectangulaires (Figures 1, 6, 7), ou trapézoïdales, ou triangulaires, ce qui permet leur imbrication par déplacement horizontal aussi bien que vertical. Cependant dans une forme de réalisation particulièrement préférée, représentée sur la Figure 8, on prévoit des formes complémentaires autobloquantes, par exemple trapézoïdales à ouverture resserrée de renfoncement, comme on le voit sur la Figure 8, ce qui nécessite que la juxtaposition de deux parties 2 consécutives se fasse par déplacement vertical, mais évite de prévoir des moyens de fixation pour solidariser les parties 2 entre elles.

Dans les formes de réalisation préférées, représentées sur les Figures 1, 6, 7, ou sur la Figure 8, l'ensemble d'assise transférable du dispositif selon l'invention comporte au moins une partie 2 ou 2a avec deux retraits 20 (Figure 1), au moins une partie 2 ou 2b avec un débordement 19 d'un côté et un retrait 20 de l'autre (Figure 6), et optionnellement, mais de préférence, au moins une partie 2, 2c (Figure 9) avec un retrait 20 , d'un côté, l'autre ne présentant ni débordement, ni retrait.

On se réfère à la Figue 8.

Sur cette Figure on a représenté trois sièges d'avion 23, 24, 25 d'une rangée, ainsi qu'un fauteuil roulant 26 dédié au transfert d'un passager dans l'avion, la hauteur du fauteuil 26 étant, généralement identique à celle des sièges d'avion. On a également représenté au regard du fauteuil et des sièges correspondants, les parties inférieures 2a, 2b, et 2c vues de dessus. Pour la commodité du dessin les sièges sont espacés l'un de l'autre, mais on doit comprendre qu'en réalité ils sont adjacents. Si le siège destiné au passager handicapé moteur est le siège 23, coté couloir de l'avion, un assistant pose sur le siège 23 une partie inférieure 2b, qu'il fixe sur le siège, par exemple par des sangles (non représentées). Si le siège destiné est le siège central 24, il fixe sur celui-ci une deuxième partie inférieure 2b. Si le siège destiné est le siège 25 coté hublot, il pose et fixe sur celui-ci une partie 2c, les parties 2 concernées étant centrées dans leurs positions par l'emboîtement des prolongements et renfoncements 21, 22 concernés (cet emboîtement n'est pas visible sur la Figure 8, les sièges étant représentés séparés). La superposition des débords et retraits 19, 20 concernés assure le maintien au même niveau vertical.

De préférence, ces opérations sont effectuées dans l'ordre suivant :
si la place du passager handicapé est le siège 25, coté hublot, il met en place la partie 2c sur le siège 25 ; il met ensuite en place une partie 2b sur le siège 24, en amenant son retrait trapézoïdal 22 autour du prolongement 21 correspondant de la partie 2c par un léger basculement ou descente; il met ensuite en place une autre partie 2b sur le fauteuil 23, en procédant comme précédemment.
si la place du passager est le siège central 24, il omet le siège 25 et pose une partie 2b ou 2c sur le siège 24; puis il met en place l'autre partie 2b sur le siège 23, comme précédemment ;
si la place du passager est le siège 23 coté couloir, il pose directement une partie 2b ou 2c sur le fauteuil 23 ;
le passager arrive sur un fauteuil roulant dédié 26, assis sur la partie supérieure 1 (non représentée) montée sur la partie inférieure 2a solidaire du fauteuil 26, l'assistant immobilisant le fauteuil 26 dans une position relativement précise à côté du siège 23, de préférence à l'aide de marques ou repères (non représentés) ; il pose alors la partie 2b sur le fauteuil 23, en inclinant la partie 2b pour amener son bord coté couloir à un niveau inférieur à celui du retrait 20 correspondant de la partie 2a , après quoi il ramène la partie 2b en position horizontale, en assurant l'entrée, par le bas, de son prolongement 21 dans le renfoncement 22 de la partie 2a jusqu'à ce que le débordement 19 de la partie 2b bute contre le rebord 20 correspondant de la partie 2a, cette opération étant facilitée par la possibilité de déplacer de quelques centimètres la partie 2b sur le siège 23, étant entendu que, si des parties 2b ou 2c sont présentes sur les sièges 24, ou 24 et 25, ces parties peuvent suivre le léger déplacement de la partie 2b du fauteuil 23, grâce aux liaisons par les prolongements et retraits 21, 22.

L'assistant peut alors pousser facilement la partie supérieure 1, sur laquelle est assis le passager, vers la partie 2b du siège 23, puis vers les autres, s'il y a lieu, au besoin en empêchant manuellement l'immobilisation par encliquetage de la partie supérieure sur la ou les parties inférieures intermédiaires, l'encliquetage immobilisant ensuite la partie supérieure sur la partie inférieure finale. Il peut alors, après avoir éventuellement déplacé le fauteuil roulant, fixer la partie inférieure ayant reçu la partie supérieure, sur le siège final, par exemple en fixant les bandes auto adhésives de cette partie sur le tissu du siège; puis, après avoir enlevé, s'il y a lieu, la ou les parties inférieures intermédiaires, il peut repartir avec le fauteuil 26.

A l'arrivée à destination, après avoir, s'il y a lieu, posé la ou les parties 2b intermédiaires, il procède au transfert en sens inverse vers un fauteuil roulant dédié 26.

En général la rigidité des assises de siège d'avion est suffisante pour que la partie inférieure 2 sous un passager de poids normal descende, sous l'effet de l'affaissement de l'assise, d'une distance rattrapable par le jeu vertical ente les parties 1 et 2.

Dans le cas de différences de hauteur entre véhicules ou sièges, on peut disposer sous la partie inférieure concernée, un moyen de levage, de préférence de faible épaisseur à l'état abaissé. On voit, sur les Figures 9 et 10, une partie inférieure 2', par exemple munie de deux rangs de rouleaux 29 sur lesquels peut rouler une partie supérieure d'assise (dépourvue de billes), guidée par coulisseau et glissière (non représentés). Entre le châssis 30 du fauteuil et la partie inférieure 2' est fixé un dispositif de levage 31, du genre cric à vis sans fin 32 et leviers 33, d'un type usuel, muni d'une manivelle 34 permettant la montée ou descente de la plaque fixée sur le cric. De préférence l'épaisseur d'un tel cric, en position ramassée, ne dépasse pas 5 cm. De tels moyens de levage peuvent être également prévus sous chaque partie inférieure représentée par exemple sur la Figure 8, pour permettre l'alignement des parties inférieures même lorsque le siège du passager , dans l'avion ou le train, s'affaisse de façon importante sous le poids du passager.

On se réfère maintenant à la Figure 11.

Le dispositif selon l'invention peut également comporter, de préférence en un ou des emplacements fixes, par exemple parking ou desserte de voitures de gare ou d'aéroport, un dispositif de transfert présentant un strapontin 35 mobile entre une position rapprochée du siège 36 du passager handicapé, par exemple dans une voiture ou un taxi 37, et une position rapprochée à côté d'un véhicule 38 pour handicapé moteur, par exemple un scooter ou fauteuil roulant, notamment un fauteuil amagnétique ou un fauteuil, tel que 26 dédié au transfert vers l'intérieur d'un train ou avion. Le strapontin 35, qui peut être motorisé ou déplaçable manuellement, est de préférence, guidé par des moyens de guidage, par exemple des rails 39 posés ou fixés sur le sol, et dont la direction est inclinée par rapport à l'axe longitudinal de la voiture 37. Par ailleurs le strapontin possède des moyens de levage (non représentés) permettant d'adapter le niveau de son assise, au niveau du siège d'automobile aussi bien qu'à celui du véhicule, par exemple un moyen de levage tel que décrit sur la Figure 10. De tels dispositifs sont décrits dans la demande de brevet WO 2015025038, dont le contenu est ici incorporé par référence.

De préférence, le strapontin 35 porte une partie inférieure selon l'invention, par exemple du type 2c (non vue sur la Figure), pouvant être amené à côté d'une partie inférieure 2 selon l'invention, par exemple du type 2a ou 2b portée par le véhicule 38. On peut ainsi amener une partie supérieure d'assise 1 située sur le strapontin, jusqu'à proximité immédiate du siège 36 de la voiture ou taxi, le transfert entre le siège et ladite partie 1 s'effectuant manuellement.

Le fonctionnement est le suivant :
Après arrivée de la voiture en bonne position, et ouverture de la portière 40, le strapontin 35 est amené à proximité du siège 36, dans la position de la Figure 11, puis le niveau vertical est ajusté à celui du siège ; le voyageur se transfère alors, par ses propres forces, ou avec l'aide d'un assistant, sur la partie 1 portée par le strapontin ; le strapontin est ensuite déplacé sur ses guides 39, jusqu'à côté du véhicule 38, puis son niveau vertical est modifié, s'il y a lieu, jusqu'à celui de la partie 2 du véhicule. Dans le cas de prolongements et retraits autobloquants 21, 22, il est préférable que la partie inférieure 2 portée par le véhicule individuel 38 ne soit pas encore fixée, permettant à un assistant de la poser en bonne position centrée par rapport à la partie inférieure, telle que 2c, du strapontin 35 ; on procède ensuite au transfert de la partie d'assise 1 vers la partie inférieure 2 portée par le véhicule 38, puis à la modification du niveau vertical du strapontin pour dégager les moyens de centrage respectifs, tels que 19 et 20, du véhicule et du strapontin ; la portière 40 peut ensuite être refermée, et le véhicule 38 peut se diriger vers une autre destination.

Si, la voiture 37 étant partie, une nouvelle voiture est attendue avec un passager handicapé, un assistant pose alors sur la partie inférieure 2 du strapontin, une nouvelle partie supérieure 1.

Au retour on procède aux transferts dans l'ordre inverse.

Le dispositif représenté sur la Figure 11 peut aussi être utilisé pour les transferts entre fauteuils roulants ou scooters personnels du passager, véhicules amagnétiques, et véhicules dédiés.

On se réfère aux Figures 12 à 17.

Les ensembles de parties supérieures 1 et inférieures 2 peuvent aussi être utilisés sous forme d'assemblages incluant une pluralité de parties supérieures 1 assemblées entre elles pour être transférée entre des assemblages de parties inférieures 2.

Dans l'exemple représenté, le dispositif selon l'invention est destiné à transférer une personne entre un véhicule sur lequel la personne peut être assise et une table, par exemple une table d'examen médical ou d'imagerie.

On a représenté, sur les Figures 12 et 13, une partie inférieure 2", analogue à la partie 2, mais dont chacun des deux éléments 12 possède deux évidements horizontaux cylindriques parallèles 41 débouchant respectivement sur le bord avant de l'élément antérieur 12, et arrière de l'élément postérieur 12. Dans ces évidements 41 peuvent être insérés, de préférence, de façon coulissante, l'une des deux tiges 42 d'une articulation 43, de façon que deux parties inférieures 2" adjacentes dans le plan sagittal puissent pivoter l'une par rapport à l'autre. De préférence, les articulations 43 sont munies de moyens de blocage de l'angle entre leurs deux tiges 42, selon la position angulaire souhaitée.

Sur la Figure 14 on a représenté un véhicule 44 pouvant faire office de fauteuil et de brancard pour le transport de patients. Ce véhicule possède un chariot de base 45 (schématiquement représenté), supportant, au moyens de bras de levage articulés en cric 46, une partie inférieure 2"centrale, sur les bords avant et arrière duquel sont articulés, par les articulations 43, deux autres parties 2", l'une en position de dossier, l'autre en position de support de jambes. Si on amène les trois parties 2" en position horizontale, on obtient une position de brancard. Sur chaque partie inférieure 1" est monté une partie supérieure correspondante 1", la personne transportée reposant sur elles.

Pour transférer cette personne sur une table d'appareil d'imagerie 47, on dispose sur la table trois parties inférieures 2", de préférence reliées entre elles, et ayant entre elles le même écartement que celui des parties 2" du véhicule 44 lorsqu'elles sont en position horizontale de brancard.

On amène le véhicule 44 à côté de la table 47 et, s'il y a lieu, on ajuste son niveau vertical grâce au moyen de levage du chariot 45, de façon à centrer chaque partie 2" du véhicule par rapport à la partie 2" correspondante, il suffit de pousser l'ensemble des trois parties supérieures 1", supportant le patient, vers la table, pour les amener sur les parties inférieures 2"correspondantes disposées sur la table 47, après quoi on peut déplacer le véhicule 44, si nécessaire ( Figures 15 et 16). Le centrage entre les parties 2" du véhicule et celles de la table peut être préréglé, ou bien on peut, après avoir amené le véhicule à côté de la table, poser sur la table, et centrer manuellement, chaque partie 2"par rapport à la partie 2" correspondante du véhicule. L'ensemble du transfert peut être effectué par un seul assistant, sans effort physique important.

Dans la forme de réalisation de la Figure 14 les parties ou plaques extrêmes sont très inclinées, et l'une de leurs rangées de galets 17 supporte une proportion importante du poids appliqué. Cependant l'essentiel du poids du handicapé est supporté par les parties 1" et 2" horizontales du milieu, de sorte les sollicitations au niveau des guides des parties inclinées restent modestes.

On se réfère aux Figures 17 et 18.

Dans cette forme de réalisation les moyens de centrage des parties inférieures 2 sont agencées pour permettre un centrage et un alignement directement par déplacement vertical d'une partie 2a par rapport à l'autre, par déplacement vertical relatif entre elles jusqu'à l'arrivée au même niveau vertical. Le bord latéral d'une des plaques présente un prolongement 48, d'épaisseur réduite présentant un relief en forme de toit à quatre pans inclinés 49, orienté vers le haut tandis que le bord de l'autre partie inférieure 2b présente un rebord 50 présentant un évidement 51 de forme complémentaire à quatre pans orienté vers le bas. On amène d'abord les parties inférieures à peu près bout à bout, mais à des niveaux verticaux différents, la partie 2a étant la plus basse, en laissant une possibilité de jeu relatif entre les parties dans le plan horizontal. Lorsque la partie 2a est ensuite soulevée verticalement vers la partie sus-jacente 2b, le sommet du relief 49 peut pénétrer facilement dans l'embouchure de l'évidement 51, et la poursuite de la montée provoque finalement un centrage et un alignement des deux parties 2a, 2b. même si elles avaient, au départ, des positions angulaires et horizontales un peu décalées dans le plan horizontal.

Sur la Figure 18, la partie 2a présente deux prolongements 48, et la partie 2b deux rebords 50 avec leurs deux évidements, disposés chaque fois de part et d'autre d'un guide central de coulisseau 52 à section en queue d'aronde, mais on comprend qu'il suffit d'un seul prolongement, de préférence central à la façon représentée sous la référence 12 sur la Figure 1 et coopérant avec un seul rebord de l'autre partie inférieure. On comprend, également, que ce prolongement peut coopérer avec des renfoncements 22 d'autres parties inférieures pour un centrage sans mouvement vertical, comme décrit sur les Figures 1 à 8.

De tels moyens de centrage peuvent être particulièrement indiqués lors de l'utilisation d'un dispositif de transfert à strapontin verticalement déplaçable, comme sur la Figure 11.

## Revendications

1. Dispositif de transfert pour handicapés moteur, comprenant un ensemble d'assise transférable pour handicapé moteur, notamment voyageur, comprenant
au moins une partie supérieure, ou assise proprement dite, (1, 1") mobile transférable, éventuellement rembourrée, horizontalement mobile, sur laquelle s'assoit l'utilisateur, présentant un bord antérieur, un bord postérieur et deux bords latéraux,
au moins deux parties inférieures fixes (2, 2', 2") fixables respectivement sur les sièges ou supports (23, 24, 25, 26, 38, 44,47) entre lesquels le transfert doit être assuré, lesdites parties inférieures (2, 2', 2") présentant chacune un bord antérieur, un bord postérieur et deux bords latéraux, et comprenant, sur leur face supérieure, des moyens de guidage ( 13, 17) pour le déplacement de la partie supérieure (1, 1") sur elles essentiellement dans une direction sensiblement perpendiculaire auxdits bords latéraux, et donc au plan sagittal du voyageur assis sur ladite partie supérieure transférable (1, 1"), lesdits moyens de guidage (13, 17) coopérant avec des moyens de guidage complémentaires (4) présentés par la face inférieure de ladite partie supérieure (1, 1 "),
**caractérisé en ce que** :
- lesdits moyens de guidage autorisent un jeu, aussi bien en direction verticale qu'en direction transversale,
- l'une des parties supérieures ou inférieures présente des moyens de roulement (7) répartis sur sa surface à l'extérieur des moyens de guidage, permettant le roulement horizontal de l'assise par rapport à la dite partie inférieure et supportant le poids de l'assise (1, 1"), de sorte que, lorsque les parties (1, 1", 2, 2', 2") sont en position horizontale ou peu inclinée, le guide formé par lesdits moyens de guidage (13, 17) n'est que peu ou pas sollicité par le poids de l'utilisateur, et
- lesdites parties inférieures (2, 2', 2") sont en forme de plaques.

2. Dispositif selon la revendication 1, caractérisé ce que lesdits moyens de roulement sont des billes (7) permettant le roulement horizontal de l'assise par rapport à la dite partie inférieure.

3. Dispositif selon l'une des revendications 1 et 2, **caractérisé en ce que** lesdits moyens de roulement sont sensiblement répartis sur toute la surface de la partie qui les supporte, à l'extérieur desdits moyens de guidage (4, 1, 17).

4. Dispositif selon l'une des revendications 1 à 3, caractérisé ce qu'il présente, entre les moyens de guidage (17) et les moyens de guidage complémentaires (4), un jeu dans le plan vertical ou dans le plan horizontal, notamment n'excédant pas 2 cm en direction verticale, et 1 cm dans le plan horizontal.

5. Dispositif selon l'une des revendications 1 à 4, **caractérisé en ce que** lesdits moyens de guidage comprennent des galets (17) d'axe sensiblement horizontal coopérant avec un élément de coulisseau complémentaire.

6. Dispositif selon l'une des revendications 1 à 5, **caractérisé en ce que** l'une des paries comprend les organes de roulement (7), la partie en regard présentant trois éléments plans parallèles, à savoir un élément central (11) et deux éléments extérieurs (12), délimitant entre eux deux canaux (13) recevant des moyens de guidage (13, 17), ladite partie comprenant les organes de roulement présentant deux moyens complémentaires de guidage (4).

7. Dispositif selon l'une des revendications 1 à 6, **caractérisé en ce que** lesdites parties inférieures (2, 2', 2") comprenant, des moyens respectivement complémentaires d'alignement et de centrage (19, 20, 21, 22) disposés sur au moins un de leurs bords latéraux assurant sensiblement un alignement de leurs moyens de guidage lorsque leurs bords latéraux sont disposés sensiblement côte à côte, permettant alors un déplacement latéral de ladite partie supérieure (1, 1") entre lesdites parties inférieures (2, 2', 2").

8. Dispositif selon la revendication 7, **caractérisé en ce que** les moyens respectivement complémentaires d'alignement et de centrage des parties inférieures fixes disposés sur au moins un de leurs bords latéraux, présentent des formes respectivement complémentaires permettant à leurs bords de se disposer dans une position sensiblement précise lorsqu'ils sont amenés en positions adjacentes.

9. Dispositif selon l'une des revendications 1 à 8 **caractérisé en ce que** l'une au moins desdites parties inférieures présente des moyens de fixation rapide sur un siège de véhicule de transport.

10. Dispositif selon l'une des revendications 1 à 9, caractérisé en ce les parties inférieures comportent des moyens de fixation libérables, permettant de relier entre elles deux parties inférieures mises bout à bout.

11. Dispositif selon l'une des revendications 1 à 10, **caractérisé en ce qu'**il comporte au moins un moyen de levage (31) de faible épaisseur et/ ou au moins élément de rehausse, inséré entre un siège et la partie inférieure concernée.

12. Dispositif selon l'une des revendications 1 à 11, **caractérisé en ce qu'**il comporte au moins un ensemble de parties supérieures (1 ") et au moins deux ensembles de parties inférieures (2") incluant une pluralité de parties supérieures 1 assemblées entre elles pour être transférée entre des assemblages de parties inférieures (2").

13. Dispositif selon la revendication 12, **caractérisé en ce que** les parties d'au moins un assemblage sont reliées entre elles, en leurs bords antérieurs et/ou postérieurs, par des articulations (43).

14. Utilisation d'un dispositif selon l'une des revendications 1 à 13 pour le transfert d'une personne, notamment voyageur handicapé moteur, ou patient, entre un siège de voyageur de véhicule de transport ((23 ,24, 25) et/ou un fauteuil roulant indétectable par des moyens de détection de sécurité, et/ou un siège de véhicule individuel de passager handicapé (26) dédié au transport entre l'intérieur et l'extérieur d'un véhicule de transport.

## Patentansprüche

1. Transfervorrichtung für motorisch Behinderte, umfassend eine transferierbare Sitzeinheit für motorisch Behinderte, insbesondere Reisende, umfassend
mindestens ein bewegliches, übertragbares, eventuell gepolstertes, horizontal bewegliches Oberteil oder eigentliche Sitzfläche (1, 1"), auf dem der Benutzer sitzt und das einen vorderen Rand, einen hinteren Rand und zwei seitliche Ränder aufweist,
mindestens zwei feste Unterteile (2, 2', 2"), die jeweils an den Sitzen oder Trägern (23, 24, 25, 26, 38, 44, 47) befestigt werden können, zwischen denen der Transfer gewährleistet werden muss, wobei die Unterteile (2, 2', 2") jeweils einen vorderen Rand, einen hinteren Rand und zwei seitliche Ränder aufweisen und umfassend, auf ihrer Oberseite, Führungseinrichtungen (13, 17) für die Bewegung des Oberteils (1, 1") darauf im Wesentlichen in einer Richtung, die im Wesentlichen senkrecht zu den Seitenkanten und somit zu der Sagittalebene des auf dem übertragbaren Oberteil (1, 1") sitzenden Reisenden, wobei die Führungseinrichtungen (13, 17) mit komplementären Führungseinrichtungen (4) zusammenwirken, die von der Unterseite des Oberteils (1, 1") dargestellt werden,
**dadurch gekennzeichnet, dass**:
- die Führungseinrichtungen ein Spiel sowohl in vertikaler als auch in Querrichtung zulassen,
- eines von den Oberteilen oder Unterteilen Rolleinrichtungen (7) aufweist, die über ihre Oberfläche außerhalb der Führungseinrichtungen verteilt sind, die das horizontale Rollen des Sitzes in Bezug auf das Unterteil ermöglichen und das Gewicht des Sitzes (1, 1") tragen, sodass, wenn die Teile (1, 1", 2, 2', 2") in einer horizontalen oder leicht geneigten Position sind, die durch die Führungseinrichtungen (13, 17) gebildete Führung nur wenig oder gar nicht durch das Gewicht des Benutzers belastet wird, und
- die Unterteile (2, 2', 2") plattenförmig sind.

2. Vorrichtung nach Anspruch 1, **dadurch gekennzeichnet, dass** die Rolleinrichtungen Kugeln (7) sind, die das horizontale Rollen des Sitzes in Bezug auf das Unterteil ermöglichen.

3. Vorrichtung nach einem der Ansprüche 1 und 2, **dadurch gekennzeichnet, dass** die Rolleinrichtungen im Wesentlichen über die gesamte Oberfläche des Teils, das sie trägt, außerhalb der Führungseinrichtungen (4, 1, 17) verteilt sind.

4. Vorrichtung nach einem der Ansprüche 1 bis 3, **dadurch gekennzeichnet, dass** sie zwischen den Führungseinrichtungen (17) und den ergänzenden Führungseinrichtungen (4) ein Spiel in der vertikalen Ebene oder in der horizontalen Ebene aufweist, das insbesondere in vertikaler Richtung nicht mehr als 2 cm und in der horizontalen Ebene nicht mehr als 1 cm beträgt.

5. Vorrichtung nach einem der Ansprüche 1 bis 4, **dadurch gekennzeichnet, dass** die Führungseinrichtungen Rollen (17) mit einer im Wesentlichen horizontalen Achse umfassen, die mit einem komplementären Schieberelement zusammenwirken.

6. Vorrichtung nach einem der Ansprüche 1 bis 5, **dadurch gekennzeichnet, dass** eines der Teile die Rollorgane (7) umfasst, wobei das gegenüberliegende Teil drei parallele ebene Elemente aufweist, nämlich ein mittleres Element (11) und zwei äußere Elemente (12), die untereinander zwei Kanäle (13) begrenzen, die Führungseinrichtungen (13, 17) aufnehmen, wobei das Teil, das die Rollorgane umfasst, zwei komplementäre Führungseinrichtungen (4) aufweist.

7. Vorrichtung nach einem der Ansprüche 1 bis 6, **dadurch gekennzeichnet, dass** die Unterteile (2, 2', 2") jeweils komplementäre Ausrichtungs- und Zentrierungsmittel (19, 20, 21, 22) umfassen, die an mindestens einem ihrer Seitenränder angeordnet sind und im Wesentlichen eine Ausrichtung ihrer Führungseinrichtungen gewährleisten, wenn ihre Seitenränder im Wesentlichen nebeneinander angeordnet sind, wodurch dann eine seitliche Verschiebung des Oberteils (1, 1") zwischen den unteren Teilen (2, 2', 2") ermöglicht wird.

8. Vorrichtung nach Anspruch 7, **dadurch gekennzeichnet, dass** die jeweils komplementären Einrichtungen zur Ausrichtung und Zentrierung der festen Unterteile, die an mindestens einem ihrer Seitenränder angeordnet sind, jeweils komplementäre Formen aufweisen, die es ihren Rändern ermöglichen, sich in einer im Wesentlichen präzisen Position anzuordnen, wenn sie in benachbarte Positionen gebracht werden.

9. Vorrichtung nach einem der Ansprüche 1 bis 8, **dadurch gekennzeichnet, dass** mindestens eines der Unterteile Einrichtungen zur schnellen Befestigung an einem Sitz eines Transportfahrzeugs aufweist.

10. Vorrichtung nach einem der Ansprüche 1 bis 9, **dadurch gekennzeichnet, dass** die Unterteile lösbare Befestigungseinrichtungen aufweisen, die es ermöglichen, zwei aneinanderstoßende Unterteile miteinander zu verbinden.

11. Vorrichtung nach einem der Ansprüche 1 bis 10, **dadurch gekennzeichnet, dass** sie mindestens eine Hebeeinrichtung (31) mit geringer Stärke und/oder mindestens ein Erhöhungselement umfasst, das zwischen einem Sitz und dem jeweiligen Unterteil eingefügt ist.

12. Vorrichtung nach einem der Ansprüche 1 bis 11, **dadurch gekennzeichnet, dass** sie mindestens eine Anordnung aus Oberteilen (1") und mindestens zwei Anordnungen aus Unterteilen (2") umfasst, die eine Vielzahl von Oberteilen 1 beinhalten, die untereinander verbunden sind, um zwischen Baugruppen von Unterteilen (2") übertragen zu werden.

13. Vorrichtung nach Anspruch 12, **dadurch gekennzeichnet, dass** die Teile mindestens einer Baugruppe an ihren vorderen Rändern und/oder hinteren Rändern durch Gelenke (43) miteinander verbunden sind.

14. Verwendung einer Vorrichtung nach einem der Ansprüche 1 bis 13 für den Transfer einer Person, insbesondere eines motorisch behinderten Reisenden oder Patienten, zwischen einem Fahrgastsitz eines Transportfahrzeugs ((23, 24, 25) und/oder einem Rollstuhl, der von Sicherheitsdetektionseinrichtungen nicht erkannt werden kann, und/oder einem individuellen Fahrzeugsitz eines behinderten Passagiers (26), der für den Transport zwischen dem Inneren und dem Äußeren eines Transportfahrzeugs bestimmt ist.

## Claims

1. Transfer device for the motor handicapped, comprising a transferable seat assembly for the motor handicapped, in particular a passenger, comprising
at least one movable, transferable, possibly upholstered, horizontally movable upper part or seat proper (1, 1") on which the user sits, having a front edge, a rear edge and two side edges,
at least two fixed lower parts (2, 2', 2") fixable respectively to the seats or supports (23, 24, 25, 26, 38, 44, 47) between which the transfer is to be provided, said lower parts (2, 2', 2") each having a front edge, a rear edge and two side edges, and comprising, on their upper face, guiding means (13, 17) for the displacement of the upper part (1, 1") thereon essentially in a direction substantially perpendicular to said side edges, and thus to the sagittal plane of the passenger sitting on said transferable upper part (1, 1"), said guide means (13, 17) cooperating with complementary guide means (4) presented by the lower face of said upper part (1, 1"),
**characterised in that**:
- said guiding means allow for play in both the vertical and transverse directions,
- one of the upper or lower parts has rolling means (7) distributed over its surface outside the guide means, allowing the seat to roll horizontally with respect to the said lower part and supporting the weight of the seat (1, 1"), so that, when the parts (1, 1", 2, 2', 2") are in a horizontal or slightly inclined position, the guide formed by the said guide means (13, 17) is only slightly or not at all stressed by the weight of the user, and
- said lower parts (2, 2', 2") are plate-shaped.

2. Device according to claim 1, **characterized in that** said rolling means are balls (7) allowing the horizontal rolling of the seat with respect to said lower part.

3. Device according to one of claims 1 and 2, **characterised in that** said running means are substantially distributed over the entire surface of the supporting part, outside said guide means (4, 1, 17).

4. Device according to one of the claims 1 to 3, **characterised in that** it has, between the guide means (17) and the complementary guide means (4), a clearance in the vertical plane or in the horizontal plane, in particular not exceeding 2 cm in the vertical direction and 1 cm in the horizontal plane.

5. A device according to one of the claims 1 to 4, **characterised in that** said guide means comprise rollers (17) of substantially horizontal axis cooperating with a complementary slide element.

6. Device according to one of the claims 1 to 5, **characterised in that** one of the parts comprises the rolling members (7), the part opposite having three parallel plane elements, namely a central element (11) and two outer elements (12), delimiting between them two channels (13) receiving guide means (13, 17), said part comprising the rolling members having two complementary guide means (4).

7. Device according to one of the claims 1 to 6, **characterised in that** said lower parts (2, 2', 2") comprising, respectively, complementary alignment and centring means (19, 20, 21, 22) disposed on at least one of their lateral edges substantially ensuring an alignment of their guiding means when their lateral edges are disposed substantially side by side, thus allowing a lateral displacement of said upper part (1, 1") between said lower parts (2, 2', 2").

8. A device according to claim 7, **characterised in that** the respectively complementary means for aligning and centring the fixed lower parts disposed on at least one of their lateral edges, have respectively complementary shapes allowing their edges to be disposed in a substantially precise position when brought into adjacent positions.

9. A device according to one the of claims 1 to 8 **characterised in that** at least one of said lower parts has means for quick attachment to a transport vehicle seat.

10. Device according to one of the claims 1 to 9, **characterised in that** the lower parts comprise releasable fastening means, enabling two lower parts placed end to end to be connected together.

11. Device according to one of the claims 1 to 10, **characterised in that** it comprises at least one thin lifting means (31) and/or at least one raising element, inserted between a seat and the lower part concerned.

12. A device according to one of the claims 1 to 11, **characterised in that** it comprises at least one set of upper parts (1") and at least two sets of lower parts (2") including a plurality of upper parts 1 assembled together for transfer between assemblies of lower parts (2").

13. A device according to claim 12, **characterised in that** the parts of at least one assembly are connected to each other at their front and/or rear edges by joints (43).

14. Use of a device according to one of claims 1 to 13 for the transfer of a person, in particular a motor disabled traveller, or patient, between a transport vehicle passenger seat (23, 24, 25) and/or a wheelchair undetectable by safety detection means, and/or an individual disabled passenger vehicle seat (26) dedicated to transport between the interior and exterior of a transport vehicle.
